# FASCICULE DE BREVET EUROPEEN

(11) **EP 0 628 695 B1**
(45) Date de publication et mention de la délivrance du brevet: **02.04.1997**
(21) Numéro de dépôt: 94201629.6
(22) Date de dépôt: 07.06.1994
(51) Int. Cl.: E06B 9/174

(54) **Dispositif de fermeture des extrémités latérales de coffres de volet roulant**
Verschlusseinrichtung für die Leiter eines Rolladenkastens
Closing arrangement for the lateral ends of a roller shutter box

(30) Priorité: 09.06.1993 FR 9307117
(43) Date de publication de la demande: 14.12.1994
(73) Titulaire: MOULAGES PLASTIQUES DU MIDI Société Anonyme, F-31600 Muret (FR)
(72) Inventeur: Calvairac, Jean-Jacques, F-31600 Muret (FR); Albignac, Michel, F-31600 Seysses (FR); Sicard, Michel, F-31410 Noe (FR)
(74) Mandataire: Cabinet BARRE LAFORGUE & associés

(56) Documents cités:
- DE-U- 9 301 459
- DE-U- 9 302 394
- FR-A- 2 550 270

## Description

La présente invention concerne un dispositif de fermeture pour coffre de volet roulant. Plus particulièrement, ce dispositif permet de fermer de manière étanche les extrémités latérales d'un coffre adapté pour contenir un volet roulant et son mécanisme d'entraînement.

Généralement, les coffres de volet roulant se présentent sous la forme d'un parallélépipède rectangle et sont adaptés pour être mis en place dans la maçonnerie au-dessus d'une ouverture à équiper (DE-U-9 301 459, FR-A-2 550 270). Les extrémités latérales du coffre sont initialement fermées par des plaques de bois contreplaqué qui sont vissées dans les extrémités des parois longitudinales de ce coffre. Après fermeture de ces extrémités latérales, des perforations sont réalisées dans les plaques d'extrémité aux endroits appropriés pour permettre la fixation des mécanismes d'entraînement destinés à être intégrés dans le coffre. Enfin, les mécanismes d'entraînement du volet roulant sont mis en place à l'intérieur du coffre et solidarisés aux plaques d'extrémité.

Le coffre est alors intégré dans la maçonnerie, sauf une partie de sa paroi inférieure, en surplomb de l'ouverture à équiper. Ce faisant, du béton (ou tout autre matériau analogue) est coulé tout autour du coffre et notamment sur les plaques de bois contreplaqué.

L'inconvénient majeur de ces coffres réside dans le fait que leurs extrémités latérales n'offrent pas toutes les garanties d'étanchéité vis-à-vis du béton. De ce fait, ce dernier (ou tout matériau analogue) peut pénétrer dans le coffre au risque parfois de bloquer ou de détériorer les mécanismes d'entraînement du volet roulant. En outre, il est fastidieux à chaque mise en place d'extrémité latérale, de visser toutes les vis. Il en résulte une perte de temps et des manipulations excessives.

La présente invention a pour but de pallier l'ensemble de ces inconvénients et de créer un dispositif de fermeture des extrémités latérales de coffres de volet roulant facile à mettre en place et étanche.

Un autre objectif de l'invention est de munir ce dispositif de fermeture d'un ensemble de points de fixation pré-établis, non débouchant à l'intérieur du coffre. En fonction du type de mécanisme d'entraînement employé, certains des points de fixation prépercés seront utilisés.

A cet effet, la présente invention concerne un dispositif de fermeture d'extrémité latérale de coffre de volet roulant, ledit coffre adapté pour loger un volet roulant et un mécanisme d'entraînement correspondant, présentant une forme globalement parallélépipédique et comportant :
- un fond,
- deux parois longitudinales munies chacune d'une glissière à leur extrémité libre,
- et deux extrémités latérales présentant un évidement,
   ledit dispositif étant caractérisé en ce qu'il comporte :
- une joue de forme conjuguée de la section de l'évidement de l'extrémité latérale du coffre, adaptée pour venir en contact avec le coffre selon une zone d'appui périphérique munie d'une collerette de butée, ladite zone d'appui étant munie de moyens d'ancrage en saillie adaptés pour venir s'ancrer dans le coffre,
- et un talon adapté pour être inséré par coulissement dans les glissières et pour coopérer avec la joue et les parois longitudinales du coffre et former une extrémité latérale étanche, ledit talon comportant des moyens de blocage adaptés pour bloquer en translation la joue par rapport au talon et des moyens d'ancrage adaptés pour pénétrer dans les parois longitudinales du coffre.

Ainsi, les joues selon l'invention sont faciles à placer et à fixer puisqu'elles comportent des moyens d'ancrage (des dents) en saillie, qu'il suffit d'enfoncer dans les parois du coffre pour solidariser ensemble les joues et le coffre. Il n'est donc plus nécessaire de visser des éléments en bois contreplaqué. En outre, les joues selon l'invention sont réalisées de manière à s'ajuster dans l'évidement réalisé dans les extrémités latérales du coffre. On évite ainsi tout risque de fuites et de non étanchéité.

On notera encore que le talon coopère avec la joue pour maintenir fermement en position la joue par rapport au coffre.

La joue selon l'invention présente, en outre, avantageusement une face dite externe, dotée d'une pluralité de points de fixation pré-établie. Ces points sont adaptés pour recevoir des moyens de fixation pour le volet roulant et les moyens d'entraînement logés à l'intérieur du coffre.

Avantageusement encore, le talon est muni d'une pluralité de logements adaptés pour recevoir une patte de fixation. Cette patte de fixation peut être solidarisée à une sous-face adaptée pour refermer la face inférieure du coffre. De ce fait, quelle que soit la longueur du volet et donc son encombrement une fois roulé dans le coffre, il est très facile de faire varier la largeur de la fente de sortie du coffre en déplaçant la sous-face, de sorte qu'elle soit plus ou moins éloignée du bord du coffre et créé ainsi une fente plus ou moins large. Le positionnement de la sous-face est choisi en plaçant la patte de fixation dans un des logements prévus à cet effet.

On notera que de manière avantageuse, l'ensemble du dispositif selon l'invention est réalisé en matériau plastique. Il en résulte que le poids des différentes parties du dispositif est négligeable. De ce fait, la mise en place de la joue et du talon est aisée.

D'autres objets, caractéristiques et avantages de l'invention ressortiront d'ailleurs de la description qui suit, à titre d'exemple non limitatif, et en référence aux dessins annexés dans lesquels :
- la figure 1 est une vue en perspective montrant un coffre de volet roulant,
- la figure 2 est une vue en perspective éclatée du dispositif selon l'invention vu de l'extérieur du coffre,
- la figure 3 est une vue en perspective éclatée du dispositif selon l'invention vu de l'intérieur du coffre,
- la figure 4 est une vue schématique en coupe selon la ligne IV-IV de la figure 1,
- la figure 5 est une vue schématique en coupe selon la ligne V-V de la figure 1,
- et la figure 6 est une vue en perspective montrant en variante un moyen de blocage du talon dans la glissière.

Selon le mode de réalisation représenté aux figures 1 à 5, un coffre de volet roulant 10 se présente sous la forme générale d'un parallélépipède rectangle et est muni de deux parois longitudinales 11, de deux parois latérales 12, et d'un fond 13. Chaque paroi longitudinale est terminée par une glissière 16 adaptée pour créer un espace libre 17 entre l'extrémité de la paroi longitudinale et la glissière. Tel que représenté à la figure 1, ce coffre est ouvert à sa partie inférieure sur au moins une partie de sa longueur selon une fente 14.

Cette fente 14 permet de laisser coulisser librement le volet devant une ouverture 15 à équiper. Comme le montre la figure 1, le coffre 10 est destiné à être placé au-dessus de l'ouverture 15 à équiper et repose par chacune de ces extrémités latérales sur la maçonnerie entourant l'ouverture.

A l'intérieur du coffre, on trouve un volet V enroulé sur lui-même et des mécanismes d'entraînement M adaptés pour provoquer sur commande l'enroulement ou le déroulement du volet.

Chacune des parois latérales 12 du coffre présente un évidement 20 adapté pour recevoir un dispositif de fermeture comportant une joue 18, et un talon 19 conformes à l'invention.

La joue 18 présente une forme conjuguée à celle de l'évidement 20, et est munie sur sa périphérie d'une zone d'appui 21 (figure 3). Cette zone d'appui est adaptée pour venir au contact des parois du coffre tout le long de l'évidement 20.

Cette zone d'appui périphérique (figure 3) est munie de trois dents (22a, b, c) en saillie jouant le rôle de moyens d'ancrage. Elle présente également une collerette d'appui 23.

En ce qui concerne les dents 22a et 22c, placées symétriquement de part et d'autre de l'axe longitudinal A de la joue 18, on notera que ces dents sont asymétriques par rapport à leurs axes longitudinaux B. En effet, le bord externe α (le plus éloigné de l'axe A) de chacune de ces dents fait un angle avec la verticale (voir figures 3 et 4) plus important que le bord interne β des dents. De ce fait, lorsque ces dents sont enfoncées dans le fond du coffre, elles ont tendance à ramener l'une vers l'autre les parois longitudinales 11 de ce dernier. Elles participent ainsi au maintien de l'écartement des deux parois longitudinales.

La joue 18 présente une face dite interne (figure 3) et une autre dite externe (figure 2) respectivement situées a l'intérieur et à l'extérieur du coffre lorsque la joue 18 est en place.

Sur la face externe (figure 2) est ménagée une pluralité de points de fixation 24, dont la position est pré-établie. Ces points de fixation 24 sont adaptés pour recevoir des moyens de fixation (non représentés) pour le volet roulant et les moyens d'entraînement M disposés à l'intérieur du coffre. Selon le type de mécanisme d'entraînement choisi, certains de ces points sont percés pour ensuite fixer les moyens d'entraînement et le volet.

Entre chaque point de fixation, des renforts sont adaptés pour rigidifier la périphérie de chaque point de fixation.

La partie inférieure de la face externe de la joue est munie d'un évidement 25 délimité par un renfort transversal 26.

Au niveau de la partie supérieure de cette face externe, la joue 18 comporte une cloison 45 parallèle à ladite face externe et s'étendant dans le plan de la collerette d'appui 23.

Cette cloison 45 dont le bord longitudinal est parallèle au bord inférieur de la joue 18, a pour fonction de former une poignée de transport tel qu'explicité plus loin.

Le talon 19 selon l'invention comporte (figure 2), deux oreilles 27 et un corps central 28, solidaires d'une plaque avant 29 perpendiculaire au corps 28.

Ce corps central 28 est muni sur sa partie interne d'une première butée 30 (figure 3). En avant de cette première butée, on trouve une seconde butée 31 constituée par une pluralité de cales formant chacune une rampe inclinée 32. La première et la seconde butée (30, 31) sont séparées par une rainure 40 dont la largeur correspond à celle de la partie inférieure de la joue 18.

Deux picots sont ménagés sur la face interne des oreilles 27.

Chacun de ces picots présente un côté externe α incliné vers l'intérieur du talon tandis que l'autre côté β du picot est sensiblement perpendiculaire à l'oreille 27 et est donc sensiblement perpendiculaire au corps central 28.

Le talon 19 est en outre muni d'une pluralité de logements 34 formant chacun une glissière 35 adaptée pour recevoir de manière coulissante une patte de fixation 36 munie de nervures de glissement 37 correspondantes.

Le montage du dispositif selon l'invention est décrit ci-après.

La joue est présentée dans l'évidement 20 et les moyens d'ancrage (dents 22a, b, c) sont enfoncés dans le fond 13 du coffre. Il est à noter que le coffre est généralement constitué en matériau synthétique à base de polystyrène, et que l'ancrage des dents dans le coffre est aisé à réaliser.

La joue est alors positionnée le long des parois latérales du coffre en amenant en contact la collerette 23 et le contour de l'évidement 20. Dès que la joue est correctement positionnée dans l'évidement 20, dont elle épouse tous les contours, le talon est mis en place dans l'espace libre 17 créé entre les parois longitudinales et les glissières 16. Pour ce faire, les bords latéraux de la plaque avant 29 sont insérés par coulissement dans l'espace libre 17, jusqu'à ce que les oreilles 27 du talon entrent en contact avec la tranche des parois longitudinales 11. Ce faisant, les picots 33 (figure 3) du talon pénètrent dans ces parois 11.

Simultanément, l'extrémité inférieure de la joue passe au-dessus de la seconde butée 31 et vient se positionner dans la rainure 40 entre la première et la seconde butée. Lors de son passage au-dessus de la seconde butée les rampes inclinées 32 de cette butée guident la joue 8 progressivement vers la rainure 40.

Une fois dans cette rainure, la première butée 30 se trouve logée dans l'évidement 25 de la joue, tandis que la seconde butée 31 empêche la joue 18 de s'échapper de cette rainure.

Le talon et la joue forment alors un ensemble solidaire permettant le maintien en place de la joue 18 dans l'évidement 20 et assurant une position sensiblement perpendiculaire de la joue 18 par rapport au talon 19.

Il est à noter que les dents 22a et c et les picots 33 présentent tous une face plus inclinée que l'autre de telle sorte que lorsqu'ils sont enfoncés dans les parois du coffre, ils ont tendance à provoquer un resserrement des parois longitudinales 11 autour de la joue 18 et du talon 19.

Ceci conforte la structure réalisée, et évite toute fuite entre les parois 11 et le dispositif de fermeture, une fois mis en place.

Le volet roulant et les mécanismes d'entraînement sont alors placés dans le coffre. A cet effet, les points de fixation correspondant au type de mécanisme d'entraînement utilisé sont percés. Les autres points de fixation demeurent, bien entendu, fermés.

Après mise en place du dispositif de fermeture, une sous-face 42 est placée à la partie inférieure du coffre. Cette sous-face peut être munie de moyens d'accrochage (du type commercialisés sous la marque Velcro par exemple) adaptés pour coopérer avec des moyens d'accrochage conjugués placés sur la patte de fixation 36.

Avantageusement, en choisissant de placer cette patte de fixation 36 dans un des logements 34 du talon, on fixe en même temps la position de la sous-face 42 et donc la largeur de la fente 14 pour laisser coulisser le volet roulant.

Le coffre ainsi refermé est alors mis en place au-dessus d'une ouverture à équiper, son transport étant simplifié par la présence des poignées 45. Enfin, le coffre est intégré dans la maçonnerie béton (ou analogue). Cependant, comme le dispositif de fermeture est étanche, toute pénétration de béton (ou autre) à l'intérieur du coffre est interdite.

En variante, pour permettre de bloquer en translation le talon dans les glissières, il est possible de rabattre l'extrémité 40 de la glissière derrière le talon (figure 6).

Bien entendu, la présente invention n'est pas limitée au mode de réalisation ci-dessus décrit et englobe toute variante à la portée de l'homme de l'art. Ainsi, la forme de la joue peut être différente de celle représentée.

## Revendications

1. Dispositif de fermeture d'extrémités latérales de coffres de volet roulant, ledit coffre (10) adapté pour loger un volet roulant (V) et un mécanisme d'entraînement (M) correspondant, présentant une forme globalement parallélépipédique et comportant :
- un fond (13),
- deux parois longitudinales (11) munies chacune d'une glissière (16) à leur extrémité libre,
- et deux extrémités latérales présentant un évidement (20), ledit dispositif étant caractérisé en ce qu'il comporte :
- une joue (18 ) de forme conjuguée de la section de l'évidement de l'extrémité latérale (20) du coffre (10), adaptée pour venir en contact avec le coffre (10) selon une zone d'appui périphérique (21) munie d'une collerette de butée (23), ladite zone d'appui étant munie de moyens d'ancrage (22a, b, c) en saillie adaptés pour venir s'ancrer dans le coffre (10),
- et un talon (19) adapté pour être inséré par coulissement dans les glissières (16) et pour coopérer avec la joue (18) et les parois longitudinales (11) du coffre et former une extrémité latérale étanche, ledit talon (19) comportant des moyens de blocage (30, 31) adaptés pour bloquer en translation la joue (18) par rapport au talon (19) et des moyens d'ancrage (33) adaptés pour pénétrer dans les parois longitudinales (11) du coffre (10).

2. Dispositif selon la revendication 1, caractérisé en ce que les moyens de blocage (30, 31) du talon (19) sont constitués par une première (30) et une seconde (31) butées adaptées pour loger entre elles une partie inférieure de la joue (18).

3. Dispositif selon la revendication 2, caractérisé en ce que la première butée (30) est adaptée pour se loger à l'intérieur d'un évidement (25) ménagé à la partie inférieure interne de la joue (18).

4. Dispositif selon la revendication 2 ou 3, caractérisé en ce que la seconde butée (31) est constituée par une pluralité de cales (31) formant une rampe (32) adaptée pour permettre le coulissement de la joue (18) par rapport au talon (19) et le blocage en position de ces éléments (18, 19).

5. Dispositif selon la revendication 1, caractérisé en ce que les moyens d'ancrage (33) du talon sont constitués de deux picots adaptés pour pénétrer dans les parois longitudinales (11) du coffre.

6. Dispositif selon la revendication 5, caractérisé en ce que les picots (33) présentent une face inclinée (α) adaptée, lors de leur pénétration dans les parois longitudinales (11), pour resserrer ces dernières l'une vers l'autre.

7. Dispositif selon la revendication 1, caractérisé en ce que les moyens d'ancrage (22a, b, c) de la joue sont constitués par au moins deux dents (22a, c) disposées sur la zone d'appui (21).

8. Dispositif selon la revendication 7, caractérisé en ce que les dents (22a, c) présentent une face inclinée adaptée pour faciliter le positionnement de la joue (18) perpendiculairement au fond (13) du coffre.

9. Dispositif selon l'une des revendications précédentes, caractérisé en ce que le talon (19) présente une pluralité de logements (34) adaptés pour recevoir une patte de fixation (36) solidaire d'une sous-face (42) destinée à refermer une partie inférieure du coffre.

10. Dispositif selon l'une des revendications précédentes, caractérisé en ce que la joue (18) présente une face dite externe munie d'une pluralité de points de fixation (24) pré-établis, adaptés pour recevoir des moyens de fixation pour le volet roulant (V) et les moyens d'entraînement (M) disposés à l'intérieur du coffre.

11. Dispositif selon la revendication 10, caractérisé en ce que les points de fixation (24) sont non débouchants et sont adaptés pour être complètement perforés au moment de la fixation dudit volet roulant.

12. Dispositif selon la revendication 10 ou 11, caractérisé en ce que la face externe de la joue est munie de renforts (43) adaptés pour rigidifier chaque point de fixation (24).

## Patentansprüche

1. Vorrichtung zum Verschließen der seitlichen Enden eines Rolladenkastens, wobei der besagte Kasten (10) für die Aufnahme eines Rolladens (V) und eines entsprechenden Antriebsmechanismus (M) konstruiert ist und wobei die besagte Vorrichtung eine im allgemeinen parallelepipedische Form aufweist und folgende Teile umfaßt:
- einen Boden (13),
- zwei Längswände (11), von denen jede an ihrem freien Ende mit einer Führungsschiene (16) versehen ist,
- und zwei eine Aussparung (20) aufweisende seitliche Enden,
und zwar ist die besagte Vorrichtung dadurch gekennzeichnet, daß sie folgende Teile umfaßt:
- eine Seitenwand (18) von mit dem Querschnitt der Aussparung des seitlichen Endes (20) des Kastens (10) übereinstimmender Form, wobei die besagte Seitenwand so beschaffen ist, daß sie mit dem Kasten (10) entlang einer mit einem Anschlagkragen (23) versehenen peripheren Abstützzone (21) in Kontakt kommt und die besagte Abstützzone mit vorstehenden Verankerungsmitteln (22a, b, c) versehen ist, die so beschaffen sind, daß sie sich in dem Kasten (10) verankern,
- und ein Fersenteil (19), das für gleitenden Einschub in die Führungsschienen (16), Zusammenwirken mit der Seitenwand (18) und den Längswänden (11) des Kastens und Herstellung eines dichten seitlichen Endes konstruiert ist, wobei das besagte Fersenteil (19) Blockiermittel (30, 31) umfaßt, die so beschaffen sind, daß sie Translationsbewegungen der Seitenwand (18) im Verhältnis zu dem Fersenteil (19) blockieren, sowie Verankerungsmittel (33), die so beschaffen sind, daß sie in die Längswände (11) des Kastens (10) eindringen.

2. Vorrichtung nach Anspruch 1, dadurch gekennzeichnet, daß die Blockiermittel (30, 31) des Fersenteils (19) durch Anschläge, und zwar einen ersten (30) und einen zweiten Anschlag (31), gebildet sind, wobei die besagten Anschläge so beschaffen sind, daß sie gemeinsam einen unteren Teil der Seitenwand (18) aufnehmen.

3. Vorrichtung nach Anspruch 2, dadurch gekennzeichnet, daß der erste Anschlag (30) so beschaffen ist, daß er im Inneren einer im unteren Innenbereich der Seitenwand (18) vorgesehenen Aussparung (25) Aufnahme findet.

4. Vorrichtung nach Anspruch 2 oder Anspruch 3, dadurch gekennzeichnet, daß der zweite Anschlag (31) durch eine Mehrzahl von Keilen (31) gebildet ist, wobei die besagten Keile eine Rampe (32) bilden, die so beschaffen ist, daß sie gleitende Verlagerung der Seitenwand (18) im Verhältnis zu dem Fersenteil (19) und Blockierung der besagten Elemente (18, 19) in der entsprechenden Lage gestatten.

5. Vorrichtung nach Anspruch 1, dadurch gekennzeichnet, daß die Verankerungsmittel (33) des Fersenteils durch zwei Stifte gebildet sind, die so beschaffen sind, daß sie in die Längswände (11) des Kastens eindringen.

6. Vorrichtung nach Anspruch 5, dadurch gekennzeichnet, daß die Stifte (33) eine schräge Fläche (α) aufweisen, die so beschaffen ist, daß die besagten Stifte beim Eindringen in die Längswände (11) diese auf einander zu spannen.

7. Vorrichtung nach Anspruch 1, dadurch gekennzeichnet, daß die Verankerungsmittel (22a, b, c) der Seitenwand durch mindestens zwei auf der Abstützzone (21) angeordnete Zinken (22a, c) gebildet sind.

8. Vorrichtung nach Anspruch 7, dadurch gekennzeichnet, daß die Zinken (22a, c) eine schräge Fläche aufweisen, die so beschaffen ist, daß sie die Anbringung der Seitenwand (18) senkrecht zu dem Boden (13) des Kastens erleichtert.

9. Vorrichtung nach einem der vorstehenden Ansprüche, dadurch gekennzeichnet, daß das Fersenteil (19) eine Mehrzahl von Aufnahmesitzen (34) aufweist, die so beschaffen sind, daß sie ein Befestigungselement (36) aufnehmen, das fest mit einer zum Abschließen eines unteren Bereichs des Kastens dienenden Unterseite (42) verbunden ist.

10. Vorrichtung nach einem der vorstehenden Ansprüche, dadurch gekennzeichnet, daß die Seitenwand (18) eine sogenannte Außenfläche aufweist, die mit einer Mehrzahl von vorbestimmten Befestigungspunkten (24) versehen ist, wobei die besagten Befestigungspunkte so beschaffen sind, daß sie im Inneren des Kastens angeordnete Befestigungsmittel für den Rolladen (V) und die Antriebsmittel (M) aufnehmen.

11. Vorrichtung nach Anspruch 10, dadurch gekennzeichnet, daß die Befestigungspunkte (24) ausgangslos und für vollständiges Durchbohren im Zuge der Anbringung des besagten Rolladens konstruiert sind.

12. Vorrichtung nach Anspruch 10 oder Anspruch 11, dadurch gekennzeichnet, daß die Außenfläche der Seitenwand mit Verstärkungen (43) versehen ist, die so beschaffen sind, daß sie jeden Befestigungspunkt (24) versteifen.

## Claims

1. Device for closing the lateral ends of a roller-shutter box, said box (10) being so designed as to accommodate a roller shutter (V) and a corresponding driving mechanism (M), said closing device having a generally parallelepipedic shape and comprising:
- a base (13),
- two longitudinal walls (11), each of said walls being equipped with a guide rail (16) at its free end,
- and two lateral ends having a recess (20), said device being characterised in that it comprises:
- a side wall (18), the shape of which matches the cross-section of the recess in the lateral end (20) of the box (10), said side wall being so designed as to contact the box (10) along a peripheral support zone (21) equipped with a stop collar (23), said support zone being provided with projecting anchoring means (22a, b, c) so designed as to anchor themselves in the box (10),
- and a heel section (19) so designed as to be inserted in sliding manner into the guide rails (16), to cooperate with the side wall (18) and the longitudinal walls (11) of the box, and to form an impervious lateral end, said heel section (19) comprising blocking means (30, 31) so designed as to block translational motion of the side wall (18) in relation to the heel section (19) as well as anchoring means (33) so designed as to penetrate the longitudinal walls (11) of the box (10).

2. Device according to Claim 1,
characterised in that the blocking means (30, 31) of the heel section (19) are constituted by stops, i.e. a first stop (30) and a second stop (31), so designed as to accommodate jointly a lower part of the side wall (18).

3. Device according to Claim 2,
characterised in that the first stop (30) is so designed as to be accommodated within a recess (25) provided within the lower internal part of the side wall (18).

4. Device according to Claim 2 or Claim 3,
characterised in that the second stop (31) is constituted by a plurality of wedges (31) forming a ramp (32) so designed as to enable sliding displacement of the side wall (18) in relation to the heel section (19) and blocking of said units (18, 19) in position.

5. Device according to Claim 1,
characterised in that the anchoring means (33) of the heel section are constituted by two spikes so designed as to penetrate the longitudinal walls (11) of the box.

6. Device according to Claim 5,
characterised in that the spikes (33) have an inclined face (α) so designed as to draw together the longitudinal walls (11) as they penetrate said longitudinal walls.

7. Device according to Claim 1,
characterised in that the anchoring means (22a, b, c) of the side wall are constituted by at least two teeth (22a, c) arranged on the support zone (21).

8. Device according to Claim 7,
characterised in that the teeth (22a, c) have an inclined face so designed as to facilitate positioning of the side wall (18) perpendicularly to the base (13) of the box.

9. Device according to one of the preceding claims, characterised in that the heel section (19) comprises a plurality of seats (34) so designed as to accommodate a retaining element (36) firmly connected to an underside (42) having the function of closing off a lower part of the box.

10. Device according to one of the preceding claims, characterised in that the side wall (18) has a face, the so-called external face, said face being provided with a plurality of predetermined securing points (24) which are so designed as to accommodate securing means for the roller shutter (V) and the driving means (M) arranged in the box.

11. Device according to Claim 10,
characterised in that the securing points (24) are devoid of an outlet and so designed as to be completely perforated when securing said roller shutter.

12. Device according to Claim 10 or Claim 11, characterised in that the external face of the side wall is provided with reinforcements (43) so designed as to enhance the rigidity of each securing point (24).
